# EUROPÄISCHE PATENTSCHRIFT

(11) **EP 1 238 929 B1**
(45) Veröffentlichungstag und Bekanntmachung des Hinweises auf die Patenterteilung: **06.04.2005**
(21) Anmeldenummer: 02001560.8
(22) Anmeldetag: 23.01.2002
(51) Int. Cl.: B65H 1/30

(54) **Verfahren und Vorrichtung zum Non-Stop-Stapelwechsel**
Method and device for continuously changing the pile
Procédé et dispositif de changement continu de piles

(30) Priorität: 09.03.2001 DE 10111387
(43) Veröffentlichungstag der Anmeldung: 11.09.2002
(73) Patentinhaber: Koenig & Bauer Aktiengesellschaft, 97080 Würzburg (DE)
(72) Erfinder: Nagel, Hartmut, 01640 Coswig (DE); Lindner, Mario, 01462 Cossebaude (DE); Hanusch, Thomas, 01129 Dresden (DE)

(56) Entgegenhaltungen:
- DE-B- 1 102 771
- DE-B- 1 179 227
- DE-C- 19 941 918

## Beschreibung

Die Erfindung betrifft ein Verfahren und eine Vorrichtung zum Non-Stop-Stapelwechsel in einem Bogenanleger mit einer höhenverstellbaren Bogenvereinzelungseinrichtung, die jeweils einen obersten Bogen von einem Bogenstapel trennt sowie in einer Förderrichtung transportiert und mindestens eine die Lage der Oberseite des Bogenstapels erfassende Abtasteinrichtung aufweist und mit einer Non-Stop-Einrichtung, die einen aus parallel zueinander angeordneten Stäben bestehenden Hilfsstapeltisch enthält, der motorisch entgegen der Förderrichtung in den Stapelbereich zur Übernahme eines Restbogenstapels von einer Stapelplatte geführt und in Förderrichtung aus dem Stapelbereich zurückgeführt werden kann zur Vereinigung des Restbogenstapels mit einem neuen Hauptbogenstapel, der auf der Stapelplatte positioniert und durch Anheben in einer Annäherungsgeschwindigkeit so dem Hilfsstapeltisch angenähert wird, dass dieser mit seiner Oberseite einen der Stäbe gerade partiell berührt.

In der DE 199 41 918 C1 werden ein Verfahren und eine Vorrichtung zum Non-Stop-Stapelwechsel in einem Bogenanleger beschrieben. Danach wird beim Anstoßen des neuen Hauptbogenstapel gegen die Tragstäbe die Lage der Tragstäbe gegenüber der Hubeinrichtung erfasst. Wird ein Differenzbetrag, resultierend aus einer nicht exakt waagegerecht verlaufenden Oberfläche des Hauptbogenstapels, der Lage der Tragstäbe gegenüber der Hubeinrichtung derart festgestellt, dass einer oder alle Tragstäbe im Bereich der Non-Stop-Einrichtung weiter angehoben sind als an ihrem gegenüberliegenden freien Ende, wird die Hubbewegung des den Hauptbogenstapel tragenden Hubwerkes stillgesetzt, während das die Non-Stop-Einrichtung tragende Hilfshubwerk seine Bewegung fortsetzt, bis eine zulässige Lagedifferenz unterschritten wird. Danach erfolgt das Herausführen der Tragstäbe aus dem Stapelprofil. Zur Ermittlung der Lagedifferenz der Tragstäbe ist jedem Tragstab im Bereich des motorischen Antriebs ein Tastorgan zugeordnet, welches die Lage der Tragstäbe in vertikaler Richtung relativ zu ihrem motorischen Antrieb erfasst.

Nachteilig ist, dass zum Erfassen der Lage der Oberseite eines neuen Hauptbogenstapels die Belastung der Tragstäbe der Non-Stop-Einrichtung eingesetzt wird, was einen hohen Aufwand bedingt und zu die Leistung der nachgeordneten bogenverarbeitenden Maschine nachteilig beeinflussenden Fehlmessungen führt.

Aufgabe der Erfindung ist es, ein weiteres Verfahren und eine weitere Vorrichtung zu schaffen, die mit einem geringen Aufwand einen störungsfreien Non-Stop-Stapelwechsel auch bei einer nicht exakt waagerecht verlaufenden Oberfläche eines neuen Hauptbogenstapels ermöglichen.

Erfindungsgemäß wird die Aufgabe durch ein Verfahren gem. den Merkmalen des Anspruchs 1 bzw. durch eine Vorrichtung gem. den Merkmalen des Anspruchs 4 gelöst.

Durch die erfindungsgemäße Lösung ist es möglich, mit einfachen Mitteln unabhängig von der Lage der Oberfläche eines neuen Hauptbogenstapels einen automatischen Non-Stop-Stapelwechsel zu realisieren.

An einem Ausführungsbeispiel soll die Erfindung näher erläutert werden. In den Zeichnungen zeigen
- Fig. 1: eine schematische Darstellung eines Bogenanlegers in Seitenansicht
- Fig. 2: eine prinzipielle Darstellung eines Non-Stop-Stapelwechsels
- Fig. 3: eine weitere Darstellung eines Non-Stop-Stapelwechsels.

In Fig. 1 ist in Seitenansicht ein Bogenanleger 1 mit einer Non-Stop-Einrichtung 2 dargestellt. Die Non-Stop-Einrichtung 2 wird durch einen nicht dargestellten Hilfsstapelaufzug mittels Zugmittel 3 in vertikaler Richtung bewegt. Die Non-Stop-Einrichtung 2 ist unter einem dem Bogenanleger 1 nachgeordneten Bändertisch 4 angeordnet und kann an Führungsschienen 5 auf- und abbewegt werden. Von der Non-Stop-Einrichtung 2 ist weiterhin ein aus Tragstäben 10 bestehender Hilfsstapeltisch 6 gezeigt, der durch eine Stabführung 7 geführt und motorisch entgegen einer Förderrichtung 8 in den Stapelbereich 9 verbracht und in Förderrichtung 8 aus diesem herausgeführt werden kann. Wenn die Tragstäbe 10 sich im Stapelbereich 9 befinden, liegen sie mit ihrem freien Ende auf einer an den Zugmitteln 3 angeordneten hinteren Traverse 11 und mit dem der Stabführung 7 zugewandten Bereich auf einer vorderen Traverse 12 auf, an der ebenfalls die Zugmittel 3 angreifen.

In der Figur 1 ist der Hilfsstapeltisch 6 in seiner Position im Stapelbereich 9 gezeigt. Auf dem Hilfsstapeltisch 6 liegt ein Restbogenstapel 13, von dessen Oberseite durch eine Bogenvereinzelungseinrichtung 14 Bogen 15 vereinzelt werden. Von der Bogenvereinzelungseinrichtung 14 sind Trennsauger 16 und Transportsauger 17 sowie ein die Oberseite des Restbogenstapels 13 im Bereich der Bogenvereinzelungseinrichtung 14 erfassende Abtasteinrichtung 18 dargestellt. Weiterhin ist ein Hauptbogenstapel 19 dargestellt, der mittels einer Palette 20 auf einer Stapelplatte 21, die sich in einer Stapelübernahmeposition befindet, angeordnet ist. Der Hauptbogenstapel 19 liegt mit seiner Vorderseite an Führungsschienen 22 an. Die Stapelplatte 21 ist an Zugmitteln 23 angeordnet, die mit einem nicht dargestellten Hubwerk verbunden sind.

Wie allgemein üblich, wird im Bogenanleger 1 ein Hauptbogenstapel 19 mit einer Palette 20 auf der Stapelplatte 21 angeordnet, die über die Zugmittel 23 angehoben wird, bis die Oberfläche des Hauptbogenstapels 19 von der Abtasteinrichtung 18 der Bogenvereinzelungseinrichtung 14 erfasst und der jeweils oberste Bogen 15 von den Trennsaugern 16 angehoben sowie an die Transportsauger 17 übergeben wird, die diesen in Förderrichtung 8 und damit auf den Bändertisch 4 transportieren. Ist der Hauptbogenstapel 19 bis auf einen Restbogenstapel 13 abgetragen, werden die Tragstäbe 10 der Non-Stop-Einrichtung 2 motorisch in den Stapelbereich 9 geführt, so dass diese in den Nuten der Palette 20 geführt sowohl auf der vorderen Traverse 12 als auch auf der hinteren Traverse 11 aufliegen. Durch den über die Zugmittel 3 an den Traversen 11, 12 angreifenden Hilfsstapelaufzug wird das Nachführen des Restbogenstapels 13 im Arbeitstakt realisiert, während die Stapelplatte 21 in ihre untere Position zurückgeführt wird zur Übernahme eines neuen Hauptbogenstapels 19. Nach der Übernahme eines neuen Hauptbogenstapels 19 wird die Stapelplatte 21 angehoben, bis sich die Oberfläche des Hauptbogenstapels 19 mit einer Annäherungsgeschwindigkeit den Tragstäben 10 und damit dem Hilfsstapeltisch 6 annähert.

Besitzt der neue Hauptbogenstapel 19, wie in Fig. 2 dargestellt, eine Oberfläche, die im der Bogenvereinzelungseinrichtung 14 zugewandten Bereich höher ist als im der Non-Stop-Einrichtung 2 zugewandten Bereich, werden ein oder mehrere Tragstäbe 10 angehoben und damit ebenfalls der Reststapel 13 in diesem Bereich verschoben, was durch die Abtasteinrichtung 18 erfasst wird. Wird gleichzeitig durch eine der vorderen Traverse 12 zugeordnete, die Oberfläche des Hauptbogenstapels 19 erfassende Sensorik 24 kein Signal generiert, wird die Annäherungsgeschwindigkeit des Hauptbogenstapels 19 auf die Arbeitsgeschwindigkeit umgeschaltet, d.h. Restbogenstapel 13 und Hauptbogenstapel 19 werden synchron angehoben, und nachfolgend der Hilfsstapeltisch 6 schrittweise aus dem Stapelbereich 9 bis zur vollständigen Vereinigung des Restbogenstapels 13 mit dem neuen Hauptbogenstapel 19 geführt.

Ist die Oberfläche des neuen Hauptbogenstapels 19, wie in Fig. 3 dargestellt, in der Non-Stop-Einrichtung 2 zugewandten Bereich erhöht, wird von der Sensorik 24 ein Signal generiert, während von der Abtasteinrichtung 18 kein Anheben detektiert wird, und die Annäherungsgeschwindigkeit des neuen Hauptbogenstapels 19 wird auf Arbeitsgeschwindigkeit umgeschaltet. Gleichzeitig wird die Bewegungsrichtung des Hilfsstapelaufzuges und damit die der Traversen 11, 12 umgekehrt, bis die Enden der Tragstäbe 10 von der hinteren Traverse 11 gerade abheben, wie in Fig. 3 gestrichelt dargestellt. Danach wird der Hilfsstapeltisch 6 so weit aus dem Stapelbereich 9 zurückgeführt, bis die Spitzen der Tragstäbe 10 nicht mehr auf der hinteren Traverse 11 aufliegen und anschließend die Non-Stop-Einrichtung 2 angehoben, bis die Tragstäbe 10 etwa biegespannungsfrei zwischen dem Hauptbogenstapel 19 und dem Restbogenstapel 13 positioniert sind. Nachfolgend wird die Arbeitsgeschwindigkeit des Restbogenstapels 13 der Arbeitsgeschwindigkeit des Hauptbogenstapels 19 angepasst und die Tragstäbe 10 der Non-Stop-Einrichtung 2 aus dem Stapelbereich 9 herausgeführt und der Restbogenstapel 13 mit dem Hauptbogenstapel 19 vereinigt.

Es ist auch möglich, zum Erfassen der Oberfläche des Hauptbogenstapels 19 im der Bogenvereinzelungseinrichtung 14 zugewandten Bereich statt die Abtasteinrichtung 18 zu verwenden, die hintere Traverse 11 auf bekannte Weise als Kontaktschiene auszubilden und die Bewegung der Tragstäbe 10 in ihrem der Non-Stop-Einrichtung 2 abgewandten Bereich zu detektieren. Es kann aber auch der hinteren Traverse 11 eine den Verlauf der Oberfläche des neuen Hauptbogenstapels 19 direkt erfassende Sensoreinrichtung zugeordnet werden.

Die von der Sensorik 24 und von der Abtasteinrichtung 18 bzw. einer der hinteren Traverse 11 zugeordneten Sensoreinrichtung durch das Erfassen der Oberfläche eines neuen Hauptbogenstapels 19 realisierten Steuersignale werden einer Steuereinrichtung zugeführt. Von der Steuereinrichtung werden erste und zweite Steuersignale generiert, durch die in Abhängigkeit von der Lage der Oberfläche des neuen Bogenstapels 19 die zur Realisierung eines problemlosen Non-Stop-Stapelwechsels erforderlichen Arbeitsschritte gesteuert werden.

### Aufstellung der verwendeten Bezugszeichen

- 1: Bogenanleger
- 2: Non-Stop-Einrichtung
- 3: Zugmittel
- 4: Bändertisch
- 5: Führungsschiene
- 6: Hilfsstapeltisch
- 7: Stabführung
- 8: Förderrichtung
- 9: Stapelbereich
- 10: Tragstab
- 11: hintere Traverse
- 12: vordere Traverse
- 13: Restbogenstapel
- 14: Bogenvereinzelungseinrichtung
- 15: Bogen
- 16: Trennsauger
- 17: Transportsauger
- 18: Abtasteinrichtung
- 19: Hauptbogenstapel
- 20: Palette
- 21: Stapelplatte
- 22: Führungsschiene
- 23: Zugmittel
- 24: Sensorik

## Patentansprüche

1. Verfahren zum Non-Stop-Stapelwechsel in einem Bogenanleger (1),
- mit einer höhenverstellbaren Bogenvereinzelungseinrichtung (14), die jeweils einen obersten Bogen (15) von einem Bogenstapel (13) trennt sowie in einer Förderrichtung transportiert und mindestens eine die Lage der Oberseite des Bogenstapels (13) erfassende Abtasteinrichtung (18) aufweist,
- mit einer Non-Stop-Einrichtung (2), die einen aus parallel zueinander angeordneten Stäben bestehenden Hilfsstapeltisch (6) enthält, der motorisch entgegen der Förderrichtung in den Stapelbereich (9) zur Übernahme eines Restbogenstapels (13) von einer Stapelplatte (21) geführt und in Förderrichtung aus dem Stapetbereich (9) zurückgeführt werden kann zur vereinigung des Restbogenstapels (13) mit einem neuen Hauptbogenstapel (19), der auf der Stapelplatte (21) positioniert und durch Anheben in einer Annäherungsgeschwindigkeit so dem Hilfsstapeltisch (6) angenähert ist, dass dieser mit seiner Oberseite einen der Stäbe (10) gerade partiell berührt,
**dadurch gekennzeichnet,**
- **dass** die Oberfläche des neuen Hauptbogenstapels (19) sowohl im der Non-Stop-Einrichtung (2) als auch im der Bogenvereinzelungseinrichtung (14) zugeordneten gegenüberliegenden Bereich erfasst wird,
- bei einer im der Bogenvereinzelungseinrichtung (14) zugewandten Bereich höher liegenden Oberfläche wird ein der Stapelplatte (21) zugeordneter Hauptaufzug von der Annäherungsgeschwindigkeit auf eine Arbeitsgeschwindigkeit, die übereinstimmt mit der Arbeitsgeschwindigkeit des zur Non-Stop-Einrichtung (2) zugeordneten Hiffsaufzuges, umgeschaltet und
- der Hilfsstapeltisch (6) aus dem Stapelbereich (9) herausgeführt, während
- bei einer im der Non-Stop-Einrichtung (2) zugewandten Bereich höherliegenden Oberfläche der Hauptaufzug auf Arbeitsgeschwindigkeit umgeschaltet und
- die Bewegungsrichtung des Hilfsstapelaufzuges umgekehrt wird, bis die Tragstäbe (10) des Hilfsstapeltischs (6) auch im der Bogenvereinzelungseinrichtung (14) zugewandten Bereich auf der Oberfläche des Hauptbogenstapels (19) aufliegen,
- anschließend wird der Hilfsstapeltisch (6) aus dem Stapelbereich (9) herausgeführt, bis das der Non-Stop-Einrichtung (2) abgewandte Ende frei im Stapelbereich (9) positioniert ist,
- danach wird die Bewegungsrichtung des Hilfsstapelaufzugs umgekehrt und die Non-Stop-Einrichtung (2) angehoben, bis die Tragstäbe (10) des Hilfsstapeltischs (6) etwa biegespannungsfrei zwischen dem Hauptbogenstapel (19) und dem Restbogenstapel (13) positioniert sind,
- nachfolgend die Geschwindigkeit des Restbogenstapels (13) der Arbeitsgeschwindigkeit des Hauptbogenstapels (19) angepasst und
- der Hilfsstapeltisch (6) aus dem Stapelbereich (9) geführt.

2. Verfahren nach Anspruch 1, **dadurch gekennzeichnet, dass** die Oberfläche des neuen Hauptbogenstapels (19) im der Bogenvereinzelungseinrichtung (14) zugewandten Bereich beim Annähern an den Restbogenstapel (13) von der Abtasteinrichtung (18) erfasst wird.

3. Verfahren nach Anspruch **1, dadurch gekennzeichnet, dass die Oberfläche des** neuen Hauptbogenstapels (19) im **der Bogenvereinzelungseinrichtung (14) zugewandten** Bereich beim Annähern an den Restbogenstapel (13) durch eine Sensoreinrichtung erfasst wird, die einer das freie Ende des Hilfsstapeltischs (6) aufnehmenden hinteren Traverse (11) zugeordnet ist.

4. Vorrichtung zum Non-Stop-Stapelwechsel in einem Bogenanleger
- mit einer höhenverstellbaren Bogenvereinzelungseinrichtung (14), die jeweils einen obersten Bogen (15) von einem Bogenstapel (13) trennt sowie in einer Förderrichtung transportiert und mindestens eine die Lage der Oberseite des Bogenstapels (13) erfassende Abtasteinrichtung (18) aufweist,
- mit einer Non-Stop-Einrichtung (2), die einen aus parallel zueinander angeordneten Stäben bestehenden Hilfsstapeltisch (6) enthält, der motorisch entgegen der Förderrichtung in den Stapelbereich (9) zur Übernahme eines Restbogenstapels (13) von einer Stapelplatte (21) geführt und in Förderrichtung aus dem Stapelbereich (9) zurückgeführt werden kann zur Vereinigung des Restbogenstapels (13) mit einem neuen Hauptbogenstapel (19), der auf der Stapelplatte (21) positioniert und durch Anheben in einer Annäherungsgeschwindigkeit so dem Hilfsstapeltisch (6) angenähert ist, dass dieser mit seiner Oberseite einen der Stäbe (10) gerade partiell berührt,
**dadurch gekennzeichnet, dass** der Non-Stop-Einrichtung (2) eine Sensorik (24) zum Erfassen der Lage der Oberfläche eines sich dem Restbogenstapel (13) annähernden neuen Hauptbogenstapels (19) im der Non-Stop-Einrichtung (2) zugewandten Bereich zugeordnet ist, während das Erfassen der Oberfläche eines neuen Hauptbogenstapels (19) im der Bogenvereinzelungseinrichtung (14) zugewandten Bereich, der dem der Non-Stop-Einrichtung (2) zugewandten Bereich gegenüberliegt, durch die Abtasteinrichtung (18) erfolgt, wobei die Sensorik (24) und die Abtasteinrichtung (18) mit einer Steuereinrichtung verbunden sind, durch die erste und zweite Signale generierbar sind zum Auslösen der einzelnen Arbeitsschritte in Abhängigkeit der erfassten Lage der Oberfläche des neuen Hauptbogenstapels (19).

5. Vorrichtung nach Anspruch 4, **dadurch gekennzeichnet, dass** die Sensorik (24) an einer unmittelbar an der Non-Stop-Einrichtung vorgesehenen vorderen Traverse (12) angeordnet ist.

6. Vorrichtung nach Anspruch 4, **dadurch gekennzeichnet, dass** die die Lage der Oberfläche des neuen Hauptbogenstapels (19) erfassenden Mittel einer, die freien Enden des Hilfsstapeltischs (6) aufnehmenden hinteren Traverse (11) zugeordnet sind.

## Claims

1. Method for non-stop stack changeover in a sheet feeder (1) comprising
- a sheet singling device (14) which is adjustable in height and each time separates an uppermost sheet (15) from a sheet stack (13) and transports it in a conveying direction and which comprises at least one scanning device (18) detecting the position of the upper side of the sheet stack (13),
- a non-stop device (2) comprising an auxiliary stack table (6) which consists of rods arranged parallel to one another and which can be led in motor-driven manner against the conveying direction into the stack region (9) for taking over a residual sheet stack (13) from a stack plate (21) and led back in conveying direction from the stack region (9) for combining the residual sheet stack (13) with a new main sheet stack (19), which is positioned on the stack plate (21) and so brought up to the auxiliary stack table (6) by raising at an approach speed that this main sheet stack just partially contacts by its upper side one of the rods (10),
**characterised in that**
- the surface of the new main sheet stack (19) is detected not only in the non-stop device (2), but also in the opposite region associated with the sheet singling device (14),
- in the case of a surface lying higher in the region facing the sheet singling device (14) a main hoist associated with the stack plate (21) is switched over from the approach speed to a working speed which corresponds with the working speed of the auxiliary hoist associated with the non-stop device (2) and
- the auxiliary stack table (6) is led out of the stack region (9), whilst
- in the case of a surface lying higher in the region facing the non-stop device (2) the main hoist is switched over to working speed and
- the direction of movement of the auxiliary stack hoist is reversed until the support rods (10) of the auxiliary stack table (6) rest on the surface of the main sheet stack (19) also in the region facing the sheet singling device (14),
- subsequently the auxiliary stack table (6) is led out of the stack region (9) until the end remote from the non-stop device (2) is freely positioned in the stack region (9),
- thereafter the direction of movement of the auxiliary stack hoist is reversed and the non-stop device (2) raised until the support rods (10) of the auxiliary stack table (6) are positioned approximately free of bending stress between the main sheet stack (19) and the residual sheet stack (13),
- subsequently the speed of the residual sheet stack (13) is adapted to the working speed of the main sheet stack (19) and
- the auxiliary stack table (6) is led out of the stack region (9).

2. Method according to claim 1, **characterised in that** the surface of the new main sheet stack (19) is detected by the scanning device (18) in the region facing the sheet singling device (14) on approach to the residual sheet stack (13).

3. Method according to claim 1, **characterised in that** the surface of the new main sheet stack (19) is detected by a sensor device, which is associated with a rearward cross member (11) receiving the free end of the auxiliary stack table (6), in the region facing the sheet singling device (14) on approach to the residual sheet stack (13).

4. Device for non-stop stack changeover in a sheet feeder (1) comprising
- a sheet singling device (14) which is adjustable in height and each time separates an uppermost sheet (15) from a sheet stack (13) and transports it in a conveying direction and which comprises at least one scanning device (18) detecting the position of the upper side of the sheet stack (13),
- a non-stop device (2) comprising an auxiliary stack table (6) which consists of rods arranged parallel to one another and which can be led in motor-driven manner against the conveying direction into the stack region (9) for taking over a residual sheet stack (13) from a stack plate (21) and led back in conveying direction from the stack region (9) for combining the residual sheet stack (13) with a new main sheet stack (19), which is positioned on the stack plate (21) and so brought up to the auxiliary stack table (6) by raising at an approach speed that this main sheet stack just partially contacts by its upper side one of the rods (10),
**characterised in that** the non-stop device (2) is associated with a sensor system (24) for detecting the position of the surface of new main sheet stack (19), which is approaching the residual sheet stack (13), in the region facing the non-stop device (2), whilst the detection of the surface of a new main sheet stack (19) in the region facing the sheet singling device (14) and opposite the region facing the non-stop device (2) is carried out by the scanning device (18), wherein the sensor system (24) and the scanning device (18) are connected with a control device by which first and second signals can be generated for triggering the individual working steps in dependence on the detected position of the surface of the new main sheet stack (19).

5. Device according to claim 4, **characterised in that** the sensor system (24) is arranged at a front cross member (12) provided directly at the non-stop device.

6. Device according to claim 4, **characterised in that** the means detecting the position of the surface of the new main sheet stack (19) are associated with a rearward cross member (11) receiving the free ends of the auxiliary stack table (6).

## Revendications

1. Procédé de changement de piles sans rupture de marche dans un margeur de feuilles (1), comprenant :
- une installation de séparation de feuilles (14) réglable en hauteur, qui sépare chaque fois la feuille (15) du dessus d'une pile de feuilles (13) et la transporte dans une installation de transfert ainsi qu'au moins une installation de détection (18) qui saisit la couche du côté supérieur de la pile de feuilles (13),
- une installation de fonctionnement continu (2) comportant une table auxiliaire de pile (6) formée de tiges parallèles, cette table étant guidée par un moteur dans la direction opposée à la direction de transfert dans la zone de pile (9) pour recevoir une pile résiduelle de feuilles (13) d'un plateau (21) et qui peut être reconduite dans la direction de transfert à partir de la zone de pile (9), pour regrouper la pile résiduelle de feuilles (13) avec une nouvelle pile principale de feuilles (19) placée sur le plateau (21) et qui, par soulèvement suivant une vitesse de rapprochement, se rapproche alors de la table auxiliaire de pile (6) pour que son côté supérieur touche juste partiellement l'une des tiges (10),
**caractérisé en ce qu'**
- on saisit la surface supérieure de la nouvelle pile principale de feuilles (19) à la fois dans l'installation de fonctionnement continu (2) et dans l'installation de séparation de feuilles (14) dans des zones en regard,
- et si une surface supérieure est située plus haut que la zone tournée vers l'installation de séparation de feuilles (14), on commute l'ascenseur principal associé au plateau (21) pour passer de la vitesse de rapprochement à une vitesse de travail qui correspond à la vitesse de travail de l'ascenseur auxiliaire associé à l'installation de fonctionnement continu (2),
- on dégage la table auxiliaire (6) de la zone de pile (9) alors que
- pour une surface supérieure située plus haut que la zone tournée vers l'installation de fonctionnement continu (2), on commute l'ascenseur principal à la vitesse de travail et
- on inverse la direction de mouvement de l'ascenseur auxiliaire jusqu'à ce que les tiges de support (10) de la table auxiliaire (6) s'appuient également dans la zone tournée vers l'installation de séparation de feuilles (14) contre la surface supérieure de la pile principale (19),
- ensuite on dégage la table auxiliaire (6) de la zone de pile (9) jusqu'à ce que l'extrémité non tournée vers l'installation de fonctionnement continu (2) soit positionnée librement dans la zone de pile (9),
- puis on inverse le sens de déplacement de l'ascenseur auxiliaire et on relève l'installation de fonctionnement continu (2) jusqu'à ce que les tiges de support (10) de la table auxiliaire (6) soient positionnées sensiblement sans contrainte de flexion entre la pile principale (19) et la pile résiduelle de feuilles (13),
- ensuite on adapte la vitesse de la pile résiduelle de feuilles (13) à la vitesse de travail de la pile principale de feuilles (19) et
- on dégage la table auxiliaire (6) de la zone de pile (9).

2. Procédé selon la revendication 1,
**caractérisé en ce qu'**
on saisit la surface supérieure de la nouvelle pile principale de feuilles (19) dans la zone tournée vers l'installation de séparation de feuilles (14) lors du rapprochement de la pile résiduelle de feuilles (13) de l'installation de détection (18).

3. Procédé selon la revendication 1,
**caractérisé en ce qu'**
on saisit la surface supérieure de la nouvelle pile principale de feuilles (19) dans la zone tournée vers l'installation de séparation de feuilles (14) lors du rapprochement à la pile de feuilles résiduelles (13) par une installation de détection associée à une traverse arrière (11) recevant l'extrémité libre de la table auxiliaire (6).

4. Dispositif de changement de piles sans rupture de marche dans un margeur de feuilles, comprenant :
- une installation de séparation de feuilles (14) réglable en hauteur, qui sépare chaque fois la feuille (15) du dessus d'une pile de feuilles (13) et la transporte dans une direction de transfert et au moins une installation de détection (18) saisissant la position du côté supérieur de la pile de feuilles (13),
- une installation de fonctionnement continu (2) comportant une table auxiliaire de pile (6) formée de tiges parallèles, cette table étant guidée dans la direction opposée à la direction de transfert dans la zone de pile (9) pour recevoir une pile résiduelle de feuilles (13) d'un plateau (21) et peut être reconduite dans la direction de transfert en partant de la zone (9) pour regrouper la pile résiduelle (13) avec une nouvelle pile principale de feuilles (19) placée sur le plateau (21) et qui par soulèvement, suivant une vitesse de rapprochement, sera rapprochée de la table auxiliaire (6) pour que celle-ci touche juste partiellement l'une des tiges (10) par son côté supérieur,
**caractérisé en ce que**
l'installation de fonctionnement continu (2) comporte un capteur (24) pour saisir la position de la surface supérieure d'une nouvelle pile principale de feuilles (19) se rapprochant de la pile résiduelle de feuilles (13) dans la zone tournée vers l'installation de fonctionnement continu (2) alors que la saisie du côté supérieur d'une nouvelle pile principale de feuilles (19) dans la zone tournée vers l'installation de séparation de feuilles (14), zone qui est en regard de la zone tournée vers l'installation de fonctionnement en continu (2), se fait par l'installation de détection (18), le capteur (24) et l'installation de détection (18) étant reliés à une installation de commande générant des premier et second signaux pour déclencher les différentes étapes de fonctionnement suivant la position saisie de la surface supérieure de la nouvelle pile principale de feuilles (19).

5. Dispositif selon la revendication 4,
**caractérisée en ce que**
le capteur (24) est prévu sur une traverse avant (12) directement au niveau de l'installation de fonctionnement continu.

6. Dispositif selon la revendication 4,
**caractérisée en ce que**
les moyens qui détectent la position de la surface supérieure de la nouvelle pile principale de feuilles (19) sont associés à une traverse arrière (11) recevant les extrémités libres de la table auxiliaire (6).
